# EUROPÄISCHE PATENTSCHRIFT

(11) **EP 2 576 397 B1**
(45) Veröffentlichungstag und Bekanntmachung des Hinweises auf die Patenterteilung: **16.07.2014**
(21) Anmeldenummer: 11708684.3
(22) Anmeldetag: 14.01.2011
(51) Int. Cl.: B65D 90/12, B65D 90/00

(54) **VOLLSTÄNDIG AUTONOME LASCHPLATTFORM**
FULLY AUTONOMOUS LASHING PLATFORM
PLATE-FORME D'ARRIMAGE ENTIÈREMENT AUTONOME

(30) Priorität: 28.05.2010 DE 102010021822
(43) Veröffentlichungstag der Anmeldung: 10.04.2013
(73) Patentinhaber: KALP GmbH, 24401 Böel (DE)
(72) Erfinder: Kapelski, Rainer, 24401 Böel (DE)
(74) Vertreter: Lobemeier, Martin Landolf
(86) Internationale Anmeldenummer: PCT/DE2011/000029
(87) Internationale Veröffentlichungsnummer: WO 2011/147389

(56) Entgegenhaltungen:
- WO-A1-2007/021246
- DE-A1- 10 023 436
- DE-U1-202006 003 435

## Beschreibung

Die Erfindung betrifft eine Laschplattform mit einer Aufnahme zum Lagern eines auf die Laschplattform abgesetzten Containers, wobei die Aufnahme in vertikaler Richtung federnd gelagert und über eine erste Leitung mit einer Gasspeichereinrichtung zum Speichern der bei Absetzen des Containers auf der Aufnahme der Laschplattform freiwerdenden Energie verbunden ist, und die Gasspeichereinrichtung über eine zweite Leitung mit von der Gasspeichereinrichtung energetisch gespeisten Schraubeinrichtungen zum Entnehmen und Einsetzen von Twist-Locks aus bzw. in den Container verbunden ist.

Eine derartige Laschplattform ist beispielsweise aus der WO 2007/098749 A1, der DE 10 2009 020 999 A1 und insbesondere der DE 20 2006 003 435 U1 bekannt.

Besonders vorteilhaft an dieser Anlage ist, dass die Schlitzgreifer zum Einsetzen und Entnehmen von Twist-Locks in bzw. aus den Sicherheits beschlägen der Container allein durch die bei Absetzen eines Containers auf der Laschplattform freiwerdenden Energie betrieben werden können.

Nachteilig ist jedoch, dass die elektrischen/elektronischen Komponenten, wie z.B. die Steuerung, die Sensorik und die Signalgebung der Laschplattform, entweder durch einen festen Stromanschluss oder über Akkumulatoren gespeist werden müssen, wobei ein fester Stromanschluss die freie Positionierung der ansonsten vorteilhaften Laschplattform einschränkt. Wenngleich die Akkumulatoren einfach ausgetauscht oder mittels an der Laschplattform installierter Plnotovoltaikanlagen einfach aufgeladen werden können, wäre es insbesondere an schattigen Standorten oder in Regionen mit lang andauernder Regenzeit wünschenswert, von sonnigem Wetter unabhängig zu sein.

Aufgabe der Erfindung ist es daher, eine vollkommen von äußeren Energiequellen unabhängige Laschplattform zu schaffen.

Die Aufgabe wird durch die Vorrichtung mit den Merkmalen von Anspruch 1 gelöst. Die Unteransprüche geben vorteilhafte Ausgestaltungen der Erfindung wieder.

Grundgedanke der Erfindung ist es, die beim Absetzen eines Containers auf der Laschplattform frei werdende Energie für den Fall, dass die Speicherkapazität der Gasspeichereinrichtung ausgeschöpft ist, d.h. der Gasspeicher "voll" ist, zur energetischen Versorgung der elektrischen/elektronischen Komponenten, insbesondere der Steuerung, zu verwenden.

Die Erfindung wird anhand eines in der einzigen Fig. 1 dargestellten besonders bevorzugt ausgestalteten Ausführungsbeispiels näher erläutert.

Fig. 1 zeigt eine schematische Übersicht eines Teils der Flüssigkeitsströme innerhalb einer besonders bevorzugt ausgestalteten Laschplattform nach der Erfindung. Die Laschplattform 10 weist eine absenkbare Aufnahme 20 auf, auf die ein Container abgesetzt werden kann, wobei die Aufnahme 20 dem Gewicht des Containers und dem Hub der unter der Aufnahme 20 angeordneten Pumpzylinder 30 entsprechend abgesenkt werden kann. Die Pumpzylinder 30 sind bevorzugt als hydraulische Pumpzylinder und die Leitungen der Laschplattform 10 als hydraulische Flüssigkeiten führende Hydraulikleitungen ausgelegt. Zum gleichmäßigen Absenken eines auf der Laschplattform 10 abgesetzten Containers sind vorteilhaft einen Ausgleich zwischen unterschiedlich belasteten Hydraulikzylindern 30 schaffende Stellelemente 40 vorzusehen.

Die Aufnahme 20 bzw. die Pumpzylinder 30 sind über bevorzugt mehrere, schließlich in einer einzigen Leitung mündende erste Leitungen mit der Gasspeichereinrichtung 50 verbunden. Die Gasspeichereinrichtung 50 besteht bevorzugt aus einem Gasspeicher 50b und einem einseitig Hydraulikflüssigkeit vorhaltenden Kolbenspeicher 50a. Die Gasspeichereinrichtung 50 ist - wie bekannt - über eine oder bevorzugt mehrere zweite Leitungen mit von der Gasspeichereinrichtung 50 energetisch gespeisten Schraubeinrichtungen 80 zum Entnehmen und Einsetzen von Twist-Locks aus bzw. in den Container verbunden.

Erfindungsgemäß ist nun eine bevorzugt als Hydraulikleitung ausgelegte dritte Leitung vorgesehen, die mit der ersten Leitung und/oder der Gasspeichereinrichtung 50 verbunden ist. Die dritte Leitung ist auf ihrer anderen Seite besonders bevorzugt mit einem Tank 60 zum Aufnehmen hydraulischer Flüssigkeit verbunden, wobei im Tank 60 Atmosphärendruck herrscht und die dort aufgefangene Hydraulikflüssigkeit als Reservoir für die Pumpzylinder 30 dient.

Aus dieser Anordnung ergeben sich nun unterschiedliche Möglichkeiten zur Nutzung der beim Absetzen von Containern mit unterschiedlichen Containergewichten freiwerdenden Energie durch Fördern von Hydraulikflüssigkeit durch die Pumpzylinder in unterschiedlicher Anzahl und Zusammensetzung in den Gasspeicher 50 bzw. den Tank 60.

Soll Energie gespeichert werden und ist die Gasspeichereinrichtung 50 leer, wird die Hydraulikflüssigkeit vollständig der Gasspeichereinrichtung 50 zugeführt und die beim Absetzen des Containers auf die Laschplattform freiwerdende Energie wird vollständig in der Gasspeichereinrichtung 50 gespeichert. Beim Herunternehmen des Containers von der Laschplattform 10 saugen die Hydraulikzylinder 30 Hydraulikflüssigkeit aus dem Tank 60 an, sodass die Laschplattform 10 für einen weiteren Absetzvorgang bereit ist. Die in der Gasspeichereinrichtung 50 gespeicherte Energie kann zu einem späteren Zeitpunkt über die zweite Leitung den Schraubeinrichtungen 80 zugeführt werden, wobei die Hydraulikflüssigkeit in das Reservoir des Tanks 60 zurückgeführt wird.

Ist die Gasspeichereinrichtung 50 vollständig gefüllt, kann der in der ersten Leitung geführte Volumenstrom über die zweite Leitung den Schraubeinrichtungen 80 direkt zugeführt werden. Alternativ kann der in der ersten Leitung geführte Volumenstrom in die dritte Leitung eingeführt und dem Generator 70 bzw. dem mit dem Generator verbundenen Hydromotor zugeführt werden. Es ist auch denkbar, dass bei gefüllter Gasspeichereinrichtung 50 ein Teilstrom den Schraubeinrichtungen 80 und ein anderer Teilstrom dem Generator zugeführt wird.

Weiter ist denkbar, dass selbst wenn die Gasspeichereinrichtung 50 nicht vollständig gefüllt ist, ein nicht der Gasspeichereinrichtung 50 zugeführter Teilstrom den Schraubeinrichtungen 80 und/oder dieser oder ein weiterer Teilstrom dem Generator 70 zugeführt wird. Hierfür sind die zweite Leitung und die dritte Leitung bevorzugt parallel geschaltet.

Zur Führung bzw. Regulierung der Teilströme ist eine auf entsprechende Stellglieder, z.B. Ventile, wirkende Steuerung, die über eine entsprechende Sensorik verfügen muss, vorzusehen.

Schließlich kann der gesamte Volumenstrom auch unmittelbar dem Tank 60 zugeführt werden, ohne dass Hydraulikflüssigkeit der Gasspeichereinrichtung 50, den Schraubeinrichtungen 80 und dem Generator 70 zugeführt wird. Dieses mag beispielsweise für Wartungsarbeiten erforderlich sein.

Eine besonders einfache Regulierung der in den drei Leitungen vorliegenden Volumenströme kann dadurch erreicht werden, in dem ein Druckventil, insbesondere ein Druckzuschaltventil vorgesehen ist, dass bei Übersteigen eines an der Gasspeichereinrichtung 50 anliegenden Drucks die dritte Leitung hinzuschaltet und die überschüssige, nicht zum Betrieb der Schraubeinrichtungen 80 benötigte Energie dem Generator 70 zur Gewinnung elektrischer Energie zuführt.

Nach einem besonders vorteilhaften Ausführungsbeispiel kann die vom Generator 70 erzeugte Energie einem Akkumulator zugeführt und in diesem gespeichert werden. Die elektrische Energie wird den elektrischen / elektronischen Komponenten der Laschplattform 10 zugeführt.

Mit der vorliegenden Erfindung ist es möglich, eine energetisch vollständig unabhängig arbeitende Laschplattform bereitzustellen.

## Patentansprüche

1. Laschplattform (10) mit einer Aufnahme (20) zum Lagern eines auf die Laschplattform (10) abgesetzten Containers, wobei
- die Aufnahme (10) in vertikaler Richtung federnd gelagert und über eine erste Leitung mit einer Gasspeichereinrichtung (50) zum Speichern der bei Absetzen des Containers auf der Aufnahme (20) der Laschplattform (10) freiwerdenden Energie verbunden ist, und
- die Gasspeichereinrichtung (50) über eine zweite Leitung mit von der Gasspeichereinrichtung (50) energetisch gespeisten Schraubeinrichtungen zum Entnehmen und Einsetzen von Twist-Locks aus bzw. in den Container verbunden ist,
**gekennzeichnet durch**
eine mit der ersten Leitung und/oder mit der Gasspeichereinrichtung (50) verbundene dritte Leitung, und
einen vom in der dritten Leitung geführten Volumenstrom angetriebenen Generator (40) zum Erzeugen elektrischer Energie.

2. Laschplattform (10) nach Anspruch 1, **gekennzeichnet durch** eine den in der dritten Leitung geführten Volumenstrom regulierende Stelleinrichtung.

3. Laschplattform (10) nach Anspruch 2, **dadurch gekennzeichnet, dass** die Stelleinrichtung ein Druckventil ist.

4. Laschplattform (10) nach einem der vorhergehenden Ansprüche, **dadurch gekennzeichnet, dass** die erste und die zweite Leitung als eine hydraulische Flüssigkeit führende Leitungen ausgebildet sind.

5. Laschplattform (10) nach einem der vorhergehenden Ansprüche, **dadurch gekennzeichnet, dass** die Gasspeichereinrichtung (50) aus einem Hydrospeicher (50b) und einem Hydraulikflüssigkeit vorhaltenden Kolbenspeicher (50a) besteht.

6. Laschplattform (10) nach einem der vorhergehenden Ansprüche, **dadurch gekennzeichnet, dass** die dritte Leitung als eine hydraulische Flüssigkeit führende Leitung ausgebildet und mit einem Tank (60) zur Aufnahme der hydraulischen Flüssigkeit verbunden ist.

7. Laschplattform (10) nach einem der vorhergehenden Ansprüche, **dadurch gekennzeichnet, dass** die zweite und die dritte Leitung parallel geschaltet sind.

8. Laschplattform (10) nach einem der vorhergehenden Ansprüche, **dadurch gekennzeichnet, dass** der Generator (40) zur Energieversorgung der elektrischen/elektronischen Komponenten der Laschplattform (10) eingerichtet ist.

9. Laschplattform (10) nach einem der vorhergehenden Ansprüche, **gekennzeichnet durch** einen mit dem Generator (40) verbundenen Akkumulator.

10. Laschplattform (10) nach Anspruch 9, **dadurch gekennzeichnet, dass** der Akkumulator zur Energieversorgung der Laschplattform (10) mit elektrischer Energie eingerichtet ist.

## Claims

1. A lashing platform (10) with a mount (20) for mounting a container set down on the lashing platform (10), wherein
- the mount (10) is spring-mounted in the vertical direction and is connected via a first line to a gas storage means (50) for storing the energy released when setting the container down on the mount (20) of the lashing platform (10), and
- the gas storage means (50) is connected via a second line to screwing devices which are supplied with energy from the gas storage means (50) and are intended for removing twist-locks from and inserting them into the container,
**characterized by**
a third line connected to the first line and/or the gas storage means (50), and
a generator (40) for producing electrical energy that is driven by the volumetric flow conveyed in the third line.

2. The lashing platform (10) according to Claim 1, **characterized by** a control device that regulates the volume flow conveyed in the third line.

3. The lashing platform (10) according to Claim 2, **characterized in that** the control device is a pressure valve.

4. The lashing platform (10) according to one of the preceding claims, **characterized in that** the first and second lines are designed as lines conveying a hydraulic liquid.

5. The lashing platform (10) according to one of the preceding claims, **characterized in that** the gas storage means (50) consists of a hydro store (50b) and a piston store (50a) storing a hydraulic liquid.

6. The lashing platform (10) according to one of the preceding claims, **characterized in that** the third line is designed as a line conveying a hydraulic liquid and is connected to a tank (60) for receiving the hydraulic liquid.

7. The lashing platform (10) according to one of the preceding claims, **characterized in that** the second and third lines are connected in parallel.

8. The lashing platform (10) according to one of the preceding claims, **characterized in that** the generator (40) is arranged for supplying electrical energy to the electrical/electronic components of the lashing platform (10).

9. The lashing platform (10) according to one of the preceding claims, **characterized by** an accumulator connected to the generator (40).

10. The lashing platform (10) according Claim 9, **characterized in that** the accumulator is designed for supplying electrical energy to the lashing platform (10).

## Revendications

1. Plateforme à languette (10) dotée d'un réceptacle (20) pour stocker un des containers déposés sur la plateforme à languette (10), à savoir que
- le réceptacle (20) est en position verticale et amorti par ressort, et relié à un dispositif de collecte de gaz (50) par le biais d'une première conduite afin de stocker l'énergie libérée lors de la pose du container sur le réceptacle (20) de la plateforme à languette (10), et que
- le dispositif de collecte de gaz (50) est relié par une deuxième conduite avec les dispositifs vissés alimentés en énergie par le dispositif de collecte de gaz (50) afin de retirer et d'insérer des verrouillages vissés sur le container,
**caractérisé par**
une troisième conduite reliée à la première conduite et/ou au dispositif de collecte de gaz (50), et
un générateur (40) entraîné par le débit dirigé dans la troisième conduite afin de générer de l'énergie.

2. Plateforme à languette (10) selon la revendication 1, **caractérisée par** un dispositif de réglage régulant le débit dirigé dans la troisième conduite.

3. Plateforme à languette (10) selon la revendication 2, **caractérisée en ce que** le dispositif de réglage est une soupape de régulation de pression.

4. Plateforme à languette (10) selon une des revendications susmentionnées, **caractérisée en ce que** la première et la deuxième conduite ont la forme de conduites pour liquides hydrauliques.

5. Plateforme à languette (10) selon une des revendications susmentionnées, **caractérisée en ce que** le dispositif de stockage des gaz (50) se compose d'un collecteur hydraulique (50b) et d'un collecteur à piston fournissant le liquide hydraulique (50a).

6. Plateforme à languette (10) selon une des revendications susmentionnées, **caractérisée en ce que** la troisième conduite a la forme d'une conduite pour liquides hydrauliques et est reliée à une cuve (60) de collecte du liquide hydraulique.

7. Plateforme à languette (10) selon une des revendications susmentionnées, **caractérisée en ce que** la deuxième et la troisième conduite sont branchées en parallèle.

8. Plateforme à languette (10) selon une des revendications susmentionnées, **caractérisée en ce que** le générateur (40) est réglé pour assurer l'alimentation énergétique des composants électriques/électroniques de la plateforme à languette (10).

9. Plateforme à languette (10) selon une des revendications susmentionnées, **caractérisée par** un accumulateur relié au générateur (40).

10. Plateforme à languette (10) selon la revendication 9, **caractérisée en ce que** l'accumulateur servant à l'alimentation électrique de la plateforme à languette (10) est conçu pour de l'électricité.
